# EUROPÄISCHE PATENTANMELDUNG

(11) **EP 1 435 416 A1**
(43) Veröffentlichungstag der Anmeldung: **07.07.2004**
(21) Anmeldenummer: 04000052.3
(22) Anmeldetag: 05.01.2004
(51) Int. Cl.: E03F 3/04

(54) **Entwässerungsrinne sowie Verfahren zum Herstellen einer solchen Entwässerungsrinne**

(30) Priorität: 06.01.2003 CH 72003
(71) Anmelder: ACO Severin Ahlmann GmbH & Co. KG, 24755 Rendsburg (DE)
(72) Erfinder:
(74) Vertreter: Bohnenberger, Johannes, Dr.

(57) **Zusammenfassung**

Bei einer Entwässerungsrinne (10) aus Metall mit einem rinnenförmigen Unterteil (11, 12, 14), sowie mit einer das Unterteil (11, 12, 14) nach oben hin abschliessenden, mit einer Vielzahl von Öffnungen (15) versehenen oberen Abdeckung (13) werden eine Vereinfachung in Herstellung und Montage sowie eine erhöhte Betriebssicherheit dadurcherreicht, dass Unterteil (11, 12, 14) und obere Abdeckung (13) eine einstückige Einheit bilden.

## Beschreibung

### TECHNISCHES GEBIET

Die vorliegende Erfindung bezieht sich auf das Gebiet der Entwässerungstechnik. Sie betrifft eine Entwässerungsrinne gemäss dem Oberbegriff des Anspruchs 1. Eine solche Entwässerungsrinne ist z.B. aus der Druckschrift DE-U1-298 14 887 bekannt.

Die Erfindung betrifft weiterhin ein Verfahren zum Herstellen einer solchen Entwässerungsrinne.

### STAND DER TECHNIK

Für die Oberflächenentwässerung beispielsweise von gepflasterten oder asphaltierten Flächen wie Parkplätzen oder dgl. sind seit langem Entwässerungsrinnen bekannt und im Einsatz, die sich in Längsrichtung üblicherweise über mehrere Meter erstrecken und so eine linienförmige Entwässerung ermöglichen. Die bekannten Entwässerungsrinnen sind meist in den Boden eingelassen, so dass ihre obere Abdeckung mit der Oberfläche der zu entwässemden Fläche abschliesst. In die obere Abdeckung sind über die Länge verteilt Entwässerungsöffnungen in Form von Schlitzen oder Bohrungen eingelassen, durch die das Oberflächenwasser in die darunterliegende Rinne fliessen und sich in der Rinne sammeln kann. Die Entwässerungsrinnen sind an bestimmten Stellen mit Abläufen verbunden, durch die das in der Rinne sich sammelnde Wasser in ein Kanalisationssystem oder dgl. abfliessen kann.

Die bekannten Entwässerungsrinnen bestehen in der Regel aus einem rinnenförmigen, nach oben offenen Unterteil mit U-Profil, auf welches oben eine mit den Entwässerungsöffnungen versehene Abdeckung in Form eines Gitters, Rostes oder einer durchbrochenen Platte aufgelegt und ggf. fixiert werden kann. Das Unterteil kann aus Beton gegossen oder als Blechprofil ausgebildet sein. Die Abdeckung besteht üblicherweise aus Metall und ist so ausgelegt, dass sie grössere Belastungen, wie sie durch über die Entwässerungsrinne fahrende Fahrzeuge hervorgerufen werden, ohne Beschädigungen aushalten kann. Wird die Abdeckung abgenommen, kann die Entwässerungsrinne leicht gereinigt und eine mögliche Verstopfung beseitigt werden. Ein Beispiel für eine ganz aus Blech hergestellte Entwässerungsrinne mit abnehmbarem Gitterrost ist in der eingangs genannten Druckschrift offenbart.

Derartige zweiteilige Entwässerungsrinnen, die aus dem rinnenförmigen Unterteil und der abnehmbaren Abdeckung bestehen, haben jedoch auch gewisse Nachteile:
- Die beiden Teile der Entwässerungsrinne müssen getrennt hergestellt, transportiert und gelagert werden, was zu einem erhöhten Herstellungsund Lagerungsaufwand führt.
- Wenn die Entwässerungsrinnen ausserhalb von Standardlängen nach Kundenwunsch zugeschnitten werden sollen, müssen die Unterteile und Abdeckungen separat abgelängt werden, wodurch ein erhöhter Aufwand und eine erhöhte Fehlergefahr entsteht.
- Die Befestigung der Abdeckung auf dem Unterteil erfordert zusätzliche Befestigungsmittel und Montageschritte, die den Aufwand ebenfalls vergrössem.
- Es besteht generell die Möglichkeit, dass sich im Einsatz die Abdeckung vom Unterteil löst oder nicht richtig auf dem Unterteil aufliegt. Hierdurch ergibt sich eine Unfallgefahr entweder durch die lose Abdeckung oder die offenliegende Rinne.

### DARSTELLUNG DER ERFINDUNG

Es ist Aufgabe der Erfindung, eine Entwässerungsrinne zu schaffen, welche die Nachteile bekannter Entwässerungsrinnen vermeidet und sich insbesondere durch einen einfachen Aufbau und eine sichere und flexible Anwendung auszeichnet, sowie ein Verfahren zu ihrer Herstellung anzugeben.

Die Aufgabe wird durch die Gesamtheit der Merkmale der Ansprüche 1 und 18 gelöst. Der Kern der Erfindung besteht darin, das Unterteil und die obere Abdeckung so auszubilden, dass sie eine einstückige Einheit bilden. Durch die Einstückigkeit werden Herstellung, Vertrieb und Lagerung wesentlich vereinfacht. Da lose Teile fehlen, ist eine deutlich verbesserte Funktionssicherheit und ein drastische Reduzierung der Unfallgefahr gegeben.

Gemäss einer möglichen Ausgestaltung der Erfindung können Unterteil und obere Abdeckung Teil eines nahtlosen Rohres sind.

Besonders bevorzugt wird eine Ausgestaltung, bei der Unterteil und obere Abdeckung Teil eines Metallbleches sind, welches zu einem Rohr gebogen und an den Längskanten verbunden, insbesondere verschweisst ist, wobei die Entwässerungsrinne insbesondere einen rechteckigen Querschnitt aufweist. Derartige geschweisste Rohre mit rechteckigem Querschnitt (Vierkantrohre) können als Halbzeuge in den unterschiedlichsten Längen und Materialien kostengünstig bezogen und dann durch vergleichsweise einfache Bearbeitungsschritte (Ablängen, Laserschneiden von Abflussöffnungen, Anschweissen von Laschen, Zuschweissen der Enden, etc.) zur fertigen Entwässerungsrinne verarbeitet werden. Da Abdeckung und Unterteil beim Zuschneiden auf Länge immer gleichzeitig geschnitten werden, vereinfacht sich dieser Schritt, und es werden Bearbeitungsfehler vermieden.

Bei der Entwässerungsrinne auf der Basis von Vierkantrohr können die Breite und die Höhe der Entwässerungsrinne zwischen 20 mm und 300 mm bzw. zwischen 20 mm und 150 mm betragen.

Insbesondere hat es sich bewährt, wenn das Verhältnis von Breite zu Höhe der Entwässerungsrinne etwa 2:1 beträgt.

Besonders dauerhafte und mechanisch stabile Entwässerungsrinnen ergeben sich, wenn die Entwässerungsrinne aus V2A, V4A oder verzinktem Stahl besteht und eine Wandstärke zwischen 1,8 mm und 8 mm aufweist.

Besonders günstig lassen sich die Entwässerungsrinnen nach der Erfindung herstellen, wenn die Öffnungen in der oberen Abdeckung als Schlitze und/oder Bohrungen ausgebildet sind und durch Laserschneiden hergestellt sind.

Bevorzugt sind die erfindungsgemässen Entwässerungsrinnen an den Enden durch Endstimplatten abgeschlossen, wobei die Endstimplatten mit der Entwässerungsrinne durch Schweissen verbunden sind.

Soll eine Entwässerungsrinne verlängert werden, ist es von Vorteil, wenn die Entwässerungsrinne an einem Ende einen Flansch aufweist, mittels welchem sie mit einer weiteren Entwässerungsrinne verbunden, insbesondere verschraubt werden kann.

Die Montage der Entwässerungsrinne nach der Erfindung wird dadurch erleichtert, dass an den Seiten der Entwässerungsrinne in Längsrichtung aufeinanderfolgend in vorbestimmten Abständen Stützflansche und/oder Maueranker angebracht sind.

Damit der Abfluss des in der Rinne gesammelten Wassers sichergestellt ist und die Entwässerungsrinne für Inspektionen oder Reinigungen von aussen zugänglich ist, ist es von Vorteil, wenn die Entwässerungsrinne wenigstens einen Rinnenabschnitt umfasst, an dessen Ende ein Ablaufelement zum Abfliessen des Wassers angebracht, insbesondere angeschweisst ist, wobei das Ablaufelement ein Oberteil umfasst, welches dasselbe Querschnittsprofil und dieselbe Breite aufweist, wie der zugehörige Rinnenabschnitt, das Oberteil nach oben hin offen ist, das Oberteil in seinem Boden eine Öffnung aufweist, an der ein nach unten abgehender Rohrstutzen angebracht ist, das Oberteil des Abflusselements nach oben hin durch eine abnehmbare Abdeckung abdeckbar ist, in dem Oberteil Tragelemente angebracht sind, auf welche die Abdeckung gelegt werden kann, und Befestigungsmittel vorgesehen sind, mittels derer die Abdeckung am Oberteil lösbar befestigt werden kann.

Eine bevorzugte Ausgestaltung des erfindungsgemässen Verfahrens zeichnet sich dadurch aus, dass ein nahtloses oder geschweisstes Rohr aus V2A, V4A oder verzinktem Stahl mit einem rechteckigen Querschnitt verwendet wird, dass die Öffnungen mittels eines Laserstrahls in die Oberseite geschnitten werden, dass die Entwässerungsrinne an den Enden durch Aufschweissen einer Endstimplatte auf die Stirnseite des Rohres verschlossen wird, dass an den Seiten des Rohres in vorbestimmten Abständen Stützflansche und/oder Maueranker angeschweisst werden, und dass an einem Ende eines Rinnenabschnitts ein Ablaufelement an die Stirnseite des Rohres angeschweisst wird.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: den Querschnitt durch eine Entwässerungsrinne auf der Grundlage eines Vierkantrohres gemäss einem bevorzugten Ausführungsbeispiel der Erfindung;
- Fig. 2: die perspektivische Ansicht einer Entwässerungsrinne nach der Erfindung mit seitlich angebrachten Laschen und versetzten, schlitzförmigen Öffnungen auf der Oberseite;
- Fig. 3: in einer zu Fig. 2 vergleichbaren Darstellung eine Entwässerungsrinne nach der Erfindung mit seitlich angebrachten Laschen und Öffnungen in Form von versetzten Bohrungen auf der Oberseite;
- Fig. 4: im Querschnitt die einzelnen Teile eines Ablaufelements gemäss einem bevorzugten Ausführungsbeispiel der Erfindung;
- Fig. 5: die Draufsicht von oben auf das Ablaufelement aus Fig. 4; und
- Fig. 6: in einer vereinfachten perspektivischen Darstellung der Einbau eines Ablaufelements nach Fig. 4, 5 zwischen zwei erfindungsgemässen Rinnenabschnitten.

### WEGE ZUR AUSFÜHRUNG DER ERFINDUNG

In Fig. 1 ist ein Querschnitt durch eine Entwässerungsrinne gemäss einem bevorzugten Ausführungsbeispiel der Erfindung wiedergegeben. Die Entwässerungsrinne 10 der Fig. 1 basiert auf einem Vierkantrohr mit einem Boden 11, zwei Seitenwänden 12, 14 und einer oberen Abdeckung 13. Die Entwässerungsrinne 10 ist einstückig und geschlossen und umschliesst einen Innenraum 16, in dem das Wasser abgeführt wird. In die obere Abdeckung 13 ist über die Länge der Rinne gleichmässig verteilt eine Vielzahl von Öffnungen 15, die beispielsweise als querliegende, versetzte Schlitze (19 in Fig. 2) oder als (kreisrunde) Bohrungen (20 in Fig. 3) ausgebildet sein können. Die Entwässerungsrinne 10 hat eine Breite B und eine Höhe H, die je nach Anwendungszweck in weiten Bereichen variieren können. So kann die Breite B beispielsweise im Bereich zwischen 20 mm und 300 mm liegen, und die Höhe H im Bereich zwischen 20 mm und 150 mm. Beim Ausführungsbeispiel der Fig. 1 beträgt das Verhältnis von Breite B zu Höhe H etwa 2:1. Übliche Abmessungen dafür sind B=120 mm und H=60 mm. Die Wanddicke (Materialstärke) der Entwässerungsrinne 10 kann im Bereich zwischen 1,5 mm und 8 mm liegen; ihre Wahl richtet sich unter anderem nach der gewünschten Belastbarkeit bzw. mechanischen Stabilität der Rinne. Bewährt haben sich Wandstärken von 3, 4 oder 5 mm.

Für die Herstellung der Entwässerungsrinnen 10. 10' und 10" gemäss Fig. 1 bis 3 werden vorzugsweise Standardrohre mit einer Standardlänge von z.B. 3 m eingesetzt, die kostengünstig von Stahlherstellern zu beziehen sind und dadurch den Herstellungsaufwand deutlich reduzieren. Die Standardrohre, die vorzugsweise ein rechteckiges Querschnittsprofil aufweisen, aber auch andere Profile wie z.B. ein halbkreisförmiges oder trapezförmiges Profil haben können, sind aus verzinktem Stahl, vorzugsweise jedoch aus Edelstahl V2A (Material-Nr. 1.4301) oder V4A. Sie können als gezogene oder geschweisste Rohre ausgebildet sein. Die Standardrohre sind - abgesehen von den offenen Enden - zunächst allseitig geschlossen. In diejenige Seite der Rohre, die später als obere Abdeckung 13 den Zugang des Wassers zur Rinne gewährleisten soll, werden über die Länge und Breite gleichmässig verteilt Öffnungen 15 eingebracht. Grösse und Verteilung der Öffnungen 15 werden nach Gesichtspunkten der mechanischen Stabilität, der maximal abzuführenden Wassermenge, des Siebeffektes und dgl. ausgewählt. Besonders bewährt haben sich die in Fig. 2 gezeigten querliegenden und versetzt angeordneten Schlitze 19 sowie die in Fig. 3 gezeigten, versetzt angeordneten Bohrungen 20. Für das Einbringen der Öffnungen 15, 19, 20 wird vorzugsweise ein rechnergesteuertes Laserschneidverfahren eingesetzt.

Nachdem die Rohre in den Standardlängen mit den Öffnungen 15, 19, 20 versehen sind, werden sie auf die gewünschte Länge zugeschnitten und anschliessend mit den notwendigen Zusatzelementen versehen. Zu diesen Zusatzelementen gehören gemäss Fig. 2 und 3 Maueranker 18 und Stützflansche 17. Die Maueranker 19 dienen der Verankerung der Entwässerungsrinnen 10, 10', 10" in einem Betonbett oder dgl.. Die Maueranker 19 sind mit einer zentralen Bohrung versehene, rechteckige Laschen, die an den Seitenwänden 12, 14 der Entwässerungsrinne 10,10', 10" angeschweisst werden. Es hat sich bewährt, pro Meter und Seite der Entwässerungsrinne 10, 10', 10" einen Maueranker 19 vorzusehen. Die Stützflansche 17, die in Verlängerung des Bodens 11 seitlich herausstehen und durch angeschweisste rechteckige Laschen gebildet werden, stützen die Rinne nach dem Absetzen auf den Boden. Auch in diesem Fall hat es sich bewährt, pro Meter und Seite und zusätzlich an den Enden einen Stützflansch 17 vorzusehen.

Ein weiteres wesentliches Zusatzelement ist das in Fig. 4, 5 und 6 beispielhaft gezeigte Ablaufelement 21. Das Ablaufelement 21 hat dieselbe Breite Bund-abgesehen von dem Rohrstutzen 23 - dieselbe Höhe H wie die zugehörige Entwässerungsrinne. Es lässt sich daher übergangslos an einem Ende der Entwässerungsrinne anschweissen oder - wie in Fig. 6 dargestellt - zwischen zwei Rinnenabschnitten 30 und 31 einer Entwässerungsrinne 35 einschweissen. Das Ablaufelement 21 hat im wesentlichen zwei Funktionen: Zum einen soll das sich in der Entwässerungsrinne 10, 10', 10" sammelnde Wasser in ein Kanalisationssystem oder dgl. abgeleitet werden. Zum anderen schafft das Ablaufelement 21, weil es nach oben geöffnet werden kann, Zugang zu der seitlich anschliessenden Entwässerungsrinne bzw. dem seitlich anschliessenden Rinnenabschnitt 30, 31 (Fig. 6). Dieser Zugang ist notwendig, um im Falle einer Verstopfung oder Verschmutzung der Rinne Reinigungsmassnahmen durchführen zu können.

Das Ablaufelement 21 besteht im wesentlichen aus einem nach oben offenen Oberteil 22 mit U-förmigem Querschnittsprofil, das im Boden eine grosse kreisrunde Öffnung 35 aufweist, an die ein nach unten abgehender Rohrstutzen 23 angeschlossen bzw. angeschweisst ist. Der Rohrstutzen 23 ist vorzugsweise für den Anschluss angenormte Abwasserrohre ausgelegt. Im Oberteil 22 sind an zwei gegenüberliegenden Seiten zwei horizontal verlaufende Tragwinkel 24, 25 angebracht, auf die eine abnehmbare Abdeckung 29 aufgelegt werden kann. Die Abdeckung 29 kann mittels einer Befestigungsschraube 27 mit einem mit einer zentralen Gewindebohrung versehenen plattenförmigen Befestigungselement 26 verschraubt werden, das zuvor unter die Tragwinkel 24, 25 geschoben worden ist. Die Abdeckung 29 kann einen Einsatz 28 aufweisen, der verschiedenen Zwecken dienen kann.

Soll die Entwässerungsrinne 10, 10', 10", 35 an einem Ende verschlossen werden, wird - wie in Fig. 6 beispielhaft gezeigt - als Abschluss eine Endstimplatte 34 passender Grösse angeschweisst. Soll eine Entwässerungsrinne über die Standardlänge hinaus verlängert werden, wird am entsprechenden Ende ein Flansch 32 mit Schraublöchem 33 angeschweisst (Fig. 6). Der Anschluss an der Flanschverschraubung 32, 33 erfolgt dann mittels einer zwischengelegten Gummidichtung und den entsprechenden Schrauben.

Insgesamt ergibt sich mit der Erfindung eine Entwässerungsrinne bzw. ein Entwässerungssystem mit den folgenden Eigenschaften und Vorteilen:
- Die Entwässerungsrinne ist eine Monoblockrinne (geschlossene, einstückige Rinne).
- Die Entwässerungsrinne basiert vorzugsweise auf einem Vierkantedelstahlrohr mit diversen Höhen und Breiten.
- Die Materialstärke beträgt vorzugsweise 3, 4 oder 5 mm.
- Die Oberfläche (obere Abdeckung) ist mit Schätzen oder Bohrungen versetzt.
- Für die Befestigung sind 2 Stück Laschen pro 2 Meter und Seite vorgesehen.
- Es sind seitliche Maueranker angebracht.
- Wegen der Einstückigkeit sind kein separater Rost und keine Rostverschraubung nötig.
- Da die Rinne eine Monoblockrinne ist, wird eine Unfallgefahr wegen loser Einzelteile vermieden.

Die Herstellung der erfindungsgemässen Entwässerungsrinne zeichnet sich durch folgende Schritte aus:
- Es werden Standardrohre (Elemente à 3 Meter Länge) vom Stahllieferanten bezogen.
- Mittels Laserschneiden werden Bohrungen bzw. Schlitze in die obere Abdeckung eingebracht.
- Die gelaserten Rohre werden nach Kundenwunsch auf Länge zugeschnitten.
- Es wird auf Wunsch ein Ablaufelement eingeschweisst.
- Es wird pro Meter und Seite 1 Maueranker angeschweisst.
- Es wird pro Meter und Seite und am Ende ein Stützflansch angeschweisst.
- Es wird als Abschluss jeweils eine Endstimplatte angeschweisst.
- Bei Elementen von mehr als 6 Metern Länge wird eine Flanschverschraubung angeschweisst; die Verbindung erfolgt mit Gummidichtung und Schrauben.

### BEZUGSZEICHENLISTE

- 10,10',10",35: Entwässerungsrinne
- 11: Boden
- 12,14: Seitenwand
- 13: obere Abdeckung
- 15: Öffnung (Bohrung, Schlitz)
- 16: Innenraum
- 17: Stützflansch
- 18: Maueranker
- 19: Schlitz
- 20: Bohrung
- 21: Ablaufelement
- 22: Oberteil (U-förmig)
- 23: Rohrstutzen
- 24,25: Tragwinkel
- 26: Befestigungselement
- 27: Befestigungsschraube
- 28: Einsatz
- 29: Abdeckung (abnehmbar)
- 30,31: Rinnenabschnitt
- 32: Flansch
- 33: Schraubloch
- 34: Endstimplatte
- 35: Öffnung
- B: Breite
- H: Höhe
- L: Länge (Ablaufelement)

## Patentansprüche

1. Entwässerungsrinne (10, 10', 10", 35) aus Metall, mit einem rinnenförmigen Unterteil (11, 12, 14), sowie mit einer das Unterteil (11, 12, 14) nach oben hin abschliessenden, mit einer Vielzahl von Öffnungen (15) versehenen oberen Abdeckung (13), **dadurch gekennzeichnet, dass** Unterteil (11, 12, 14) und obere Abdeckung (13) eine einstückige Einheit bilden.

2. Entwässerungsrinne nach Anspruch 1, **dadurch gekennzeichnet, dass** Unterteil (11, 12, 14) und obere Abdeckung (13) Teil eines nahtlosen Rohres sind.

3. Entwässerungsrinne nach Anspruch 1, **dadurch gekennzeichnet, dass** Unterteil (11, 12, 14) und obere Abdeckung (13) Teil eines Metallbleches sind, welches zu einem Rohr gebogen und an den Längskanten verbunden, insbesondere verschweisst ist.

4. Entwässerungsrinne nach einem der Ansprüche 1 bis 3, **dadurch gekennzeichnet, dass** die Entwässerungsrinne (10, 10', 10", 35) einen rechteckigen Querschnitt aufweist.

5. Entwässerungsrinne nach Anspruch 4, **dadurch gekennzeichnet, dass** die Breite (B) und die Höhe (H) der Entwässerungsrinne (10, 10', 10", 35) zwischen 20 mm und 300 mm bzw. zwischen 20 mrn und 150 mm betragen.

6. Entwässerungsrinne nach Anspruch 4 oder 5, **dadurch gekennzeichnet, dass** das Verhältnis von Breite (B) zu Höhe (H) der Entwässerungsrinne (10, 10', 10", 35) etwa 2:1 beträgt.

7. Entwässerungsrinne nach einem der Ansprüche 1 bis 6, **dadurch gekennzeichnet, dass** die Entwässerungsrinne (10, 10', 10", 35) aus V2A, V4A oder verzinktem Stahl besteht und eine Wandstärke zwischen 1,8 mm und 8 mm aufweist.

8. Entwässerungsrinne nach einem der Ansprüche 1 bis 7, **dadurch gekennzeichnet, dass** die Öffnungen (15) in der oberen Abdeckung (13) als Schlitze (19) und/oder Bohrungen (20) ausgebildet sind.

9. Entwässerungsrinne nach Anspruch 8, **dadurch gekennzeichnet, dass** die Öffnungen (15, 19, 20) durch Laserschneiden hergestellt sind.

10. Entwässerungsrinne nach einem der Ansprüche 1 bis 9, **dadurch gekennzeichnet, dass** die Entwässerungsrinne (10, 10', 10", 35) an den Enden durch Endstimplatten (34) abgeschlossen ist.

11. Entwässerungsrinne nach Anspruch 10, **dadurch gekennzeichnet, dass** die Endstimplatten (34) mit der Entwässerungsrinne (10, 10', 10", 35) durch Schweissen verbunden sind.

12. Entwässerungsrinne nach einem der Ansprüche 1 bis 11, **dadurch gekennzeichnet, dass** die Entwässerungsrinne (35) an einem Ende einen Flansch (32) aufweist, mittels weichem sie mit einer weiteren Entwässerungsrinne verbunden, insbesondere verschraubt werden kann.

13. Entwässerungsrinne nach einem der Ansprüche 1 bis 12, **dadurch gekennzeichnet, dass** an den Seiten der Entwässerungsrinne (10, 10', 10", 35) in Längsrichtung aufeinanderfolgend in vorbestimmten Abständen Stützflansche (17) und/oder Maueranker (18) angebracht sind.

14. Entwässerungsrinne nach einem der Ansprüche 1 bis 13, **dadurch gekennzeichnet, dass** die Entwässerungsrinne (35) wenigstens einen Rinnenabschnitt (30, 31 ) umfasst, an dessen Ende ein Ablaufelement (21) zum Abfliessen des Wassers angebracht, insbesondere angeschweisst ist.

15. Entwässerungsrinne nach Anspruch 14, **dadurch gekennzeichnet, dass** das Ablaufelement (21) ein Oberteil (22) umfasst, welches dasselbe Querschnittsprofil und dieselbe Breite (B) aufweist, wie der zugehörige Rinnenabschnitt (30, 31 ), dass das Oberteil (22) nach oben hin offen ist, und dass das Oberteil (22) in seinem Boden eine Öffnung (35) aufweist, an der ein nach unten abgehender Rohrstutzen (23) angebracht ist.

16. Entwässerungsrinne nach Anspruch 15, **dadurch gekennzeichnet, dass** das Ablaufelement (21) eine Länge (L) aufweist, die gleich der Breite (B) des Ablaufelements (21) ist.

17. Entwässerungsrinne nach einem der Ansprüche 15 oder 16, **dadurch gekennzeichnet, dass** das Oberteil (22) des Abflusselements (21) nach oben hin durch eine abnehmbare Abdeckung (29) abdeckbar ist, dass in dem Oberteil Tragelemente (24, 25) angebracht sind, auf welche die Abdeckung (29) gelegt werden kann, und dass Befestigungsmittel (26, 27) vorgesehen sind, mittels derer die Abdeckung (29) am Oberteil (22) lösbar befestigt werden kann.

18. Verfahren zum Herstellen einer Entwässerungsrinne (10, 10', 10", 35) nach einem der Ansprüche 1 bis 17, **dadurch gekennzeichnet, dass** als Entwässerungsrinne (10, 10', 10", 35) ein fertig ausgebildetes Rohr verwendet wird, welches eine Oberseite aufweist, und dass in die Oberseite des Rohres Öffnungen (15, 19, 20), vorzugsweise in Form von querliegenden Schlitzen (19) und/oder Bohrungen (20), für den Durchlass des Wassers eingebracht werden.

19. Verfahren nach Anspruch 18, **dadurch gekennzeichnet, dass** ein nahtloses oder geschweisstes Rohr aus V2A, V4A oder verzinktem Stahl mit einem rechteckigen Querschnitt verwendet wird, und dass die Öffnungen (15, 19, 20) mittels eines Laserstrahls in die Oberseite geschnitten werden.

20. Verfahren nach einem der Ansprüche 18 oder 19, **dadurch gekennzeichnet, dass** die Entwässerungsrinne (10, 10', 10", 35) an den Enden durch Aufschweissen einer Endstimplatte (34) auf die Stirnseite des Rohres verschlossen wird.

21. Verfahren nach einem der Ansprüche 18 bis 20, **dadurch gekennzeichnet, dass** an den Seiten des Rohres in vorbestimmten Abständen Stützflansche (17) und/oder Maueranker (18) angeschweisst werden.

22. Verfahren nach einem der Ansprüche 18 bis 22, **dadurch gekennzeichnet, dass** an einem Ende eines Rinnenabschnitts (30, 31) ein Ablaufelement (21) an die Stirnseite des Rohres angeschweisst wird.

23. Verfahren nach Anspruch 22, **dadurch gekennzeichnet, dass** das Ablaufelement (21) zwischen zwei Rinnenabschnitte (30, 31 ) eingeschweisst wird.
